# EUROPÄISCHE PATENTSCHRIFT

(11) **EP 0 993 380 B1**
(45) Veröffentlichungstag und Bekanntmachung des Hinweises auf die Patenterteilung: **07.11.2001**
(21) Anmeldenummer: 98936410.4
(22) Anmeldetag: 06.07.1998
(51) Int. Cl.: B43M 3/04

(54) **HANDHABUNGSSTATION, INSBESONDERE KUVERTIEREINRICHTUNG**
HANDLING UNIT, ESPECIALLY INSERTER
POSTE DE MANIPULATION, NOTAMMENT DISPOSITIF A METTRE SOUS ENVELOPPE

(30) Priorität: 04.07.1997 DE 19728672
(43) Veröffentlichungstag der Anmeldung: 19.04.2000
(73) Patentinhaber: Bell & Howell GmbH, 61169 Friedberg (DE)
(72) Erfinder: STING, Martin, D-60323 Frankfurt (DE); BRAUNEIS, Axel, D-35516 Münzenberg (DE)
(74) Vertreter: Kuhnen & Wacker
(86) Internationale Anmeldenummer: EP9804165
(87) Internationale Veröffentlichungsnummer: WO9901295

(56) Entgegenhaltungen:
- WO-A-92/20532
- DE-B- 1 010 869
- US-A- 4 955 185

## Beschreibung

Die Erfindung betrifft eine Handhabungsstation zum Bewegen von blattartigem Fördergut auf einem geradlinigen, begrenzten Handhabungsweg, insbesondere eine Kuvertiereinrichtung zum Einschub von Einlagen in Kuverts.

Handhabungsstationen dieser Art sind beispielsweise aus der DE-OS 41 16 708 bekannt. Sie enthalten eine oberhalb einer horizontalen Basisplatte gestellfest gelagerte Lenkerarmanordnung in Gestalt eines Antriebshebels, der von einer Antriebseinrichtung zur Erzeugung von Schwenkbewegungen des unteren Teils des Antriebshebels etwa in Richtung der Einschubbewegung verschwenkbar ist. Am unteren Teil des Antriebshebels sind schwenkbare, von Federmitteln nach abwärts vorgespannte Finger angeordnet, deren äußere Enden während eines Arbeitshubes auf der Basisplatte aufliegen und auf ihr vorwärts geschoben werden und während eines Rückhubes von der Basisplatte gemeinsam mittels einer Leitkulissenanordnung angehoben werden.

Damit nun die am unteren Antriebshebelende angelenkten, schwenkbaren Finger auch bei hohen Taktgeschwindigkeiten der Kuvertiereinrichtung zuverlässig auf der Basisplatte bzw. in darin vorgesehenen Rillen aufliegen und vermieden wird, daß die am hinteren Rand der Einlagen für die Kuverts anzusetzenden äußeren Enden der Finger nicht diesen hinteren Rand des Fördergutes verfehlen, ist man bestrebt, die Anlenkstelle der Finger der Kuvertiereinrichtung an der Lenkerarmanordnung, also bei der Einrichtung nach der DE-OS 41 16 708, am unteren Ende des Antriebshebels, möglichst gleichförmig etwa horizontal über die Basisplatte hinzubewegen, weshalb die Länge des Antriebshebels der bekannten Einrichtung von der gestellfesten Anlenkstelle oberhalb der Basisplatte bis zu der Anlenkstelle für die Finger möglichst groß gewählt wird, damit das untere Antriebshebelende bei den Schwenkbewegungen des Antriebshebels einen möglichst großen, die geradlinige Bewegung annähernden Kreisbogen beschreibt. Dies bedingt bei bekannten Einrichtungen dieser Art eine verhältnismäßig große Bauhöhe der gesamten Einrichtung.

Man hat versucht, die Bauhöhe einer Handhabungsstation bzw. einer Kuvertiereinrichtung der vorstehend allgemein beschriebenen Art dadurch zu verringern, daß für die Bewegung der Schwenklagerung der Finger über die Basisplatte hin ein Linear-Antriebsmechanismus verwendet wurde. Konstruktionen dieser Art führen zwar in vorteilhafter Weise zu einer Verringerung der Gesamtbauhöhe der Einrichtung, verteuern aber eine Handhabungsstation bzw. eine Kuvertiereinrichtung insbesondere dann, wenn hohe Taktgeschwindigkeiten angestrebt werden, ganz wesentlich.

Durch die Erfindung soll die Aufgabe gelöst werden, eine Handhabungsstation bzw. eine Kuvertiereinrichtung der eingangs definierten allgemeinen Art so auszugestalten, daß eine Verringerung der Bauhöhe bei vergleichsweise einfachem und kostensparendem Aufbau erzielt wird und eine hohe Zuverlässigkeit der Bewegung der die zu handhabenden Gegenstände fördernden Finger erreicht wird.

Diese Aufgabe wird erfindungsgemäß durch die in Patentanspruch 1 angegebenen Merkmale gelöst.

Vorteilhafte Ausgestaltungen und Weiterbildungen sind Gegenstand der dem Anspruch 1 nachgeordneten Patentansprüche, wobei allerdings hier angemerkt sei, daß den Gegenständen der Ansprüche 4 bis 6 unabhängig von den Merkmalen der vorausgehenden Ansprüche Bedeutung zukommt.

Nachfolgend wird ein bevorzugtes Ausführungsbeispiel unter Bezugnahme auf die Zeichnung näher erläutert. Es stellen dar:
Fig. 1 eine schematische, stark vereinfacht wiedergegebenen Seitenansicht einer Handhabungsstation bzw. einer Kuvertiereinrichtung der hier angegebenen Art in Seitenansicht,
Fig. 2 eine schematische, perspektivische Abbildung einer Kuvertiereinrichtung mit den Grundzügen einer praktischen Konstruktion, und
Fig. 3 eine schematische, perspektische Ansicht eines Teiles der Kuvertiereinrichtung nach Fig. 2 gemäß einer Abwandlung.

Fig. 1 zeigt in Seitenansicht eine Basisplatte 1, auf deren Oberseite Einschubfinger 2 in einer mit Bezug auf die Zeichenebene parallelen Richtung horizontal verschiebbar sind. Die Einschubfinger 2 sind über Fingeransätze 3 schwenkbar an einem nachfolgend als Lenkerhand 4 bezeichneten Teil einer Lenkeranordnung 5 angelenkt, wobei diese Lenkeranordnung außer der Lenkerhand 4 zwei mit ihr verbundene Lenkerarme 6 und 7 unterschiedlicher Länge enthält.

Die jeweils oberen Enden der Lenker 6 und 7 sind, wie in Fig. 1 angedeutet, gestellfest oberhalb der Basisplatte 1 gelagert, während die unteren Enden der Lenkerarme 6 und 7 in bestimmtem Abstand voneinander gelenkig an die Lenkerhand 4 angeschlossen sind, so daß das freie, auskragende Ende der Lenkerhand 4 auf der Seite der Gelenkanschlußstelle des längeren Lenkerarmes 6 gelegen ist. An diesem freien Ende der Lenkerhand 4 sind die Fingeransätze 3 der Einschubfinger 2 gelenkig angeschlossen und durch Federmittel, welche in den Fig. 1 und 2 nicht gezeigt sind, innerhalb eines bestimmten Schwenkbereiches nach abwärts in Richtung auf die Oberfläche der Basisplatte 1 vorgespannt.

Die gestellfesten Schwenklager für die Lenkerarme 6 und 7 sind in der Zeichnung mit 8 bzw. 9 bezeichnet.

Werden mit Bezug auf die Darstellung von Fig. 1 und mit Bezug auf die gezeichnete Orientierung der Teile durch geeignete Fördermittel Einlagen parallel zur Oberfläche der Basisplatte 1 (in Blickrichtung des Betrachters auf die Zeichnungsebene hin) auf die Basisplatte 1 gefördert, so können diese Einlagen, von denen eine bei 10 angedeutet ist, durch eine Vorwärtsbewegung der Einschubfinger 2 mit Bezug auf die Darstellung von Fig. 1 von rechts nach links in ein in Fig. 1 bei 11 angedeutetes Kuvert eingeschoben werden, wozu die Einschubfinger 2 sich an dem rechts liegenden Rand der Einlage 10 andrücken und die Einlage 10 von links nach rechts in das Kuvert 11 hineinverschieben.

Zur Durchführung dieser Verschiebungsbewegung der Einschubfinger 2 über die Einschubfingeransätze 3 wird bei der Ausführungsform nach Fig. 1 der längere der Lenkerarme 6 im Uhrzeigersinn verschwenkt, wozu an den Lenkerarm 6 nahe seiner Gelenkstelle 8 ein Winkelschenkel 12 angesetzt ist, der über eine Kuppelstange 13 mit einem Kurbelantrieb 14 in Verbindung steht. Die Kurbel 14 wird synchron mit dem Arbeitstakt der Handhabungsstation bzw. der Kuvertiereinrichtung, und soweit diese Bestandteil einer Postbearbeitungsmaschine ist, synchron mit dem Arbeitstakt der gesamten Anlage angetrieben.

Von wesentlicher Bedeutung für die Funktionsweise und die besonderen Eigenschaften der aus den beiden Lenkerarmen 6 und 7 und der Lenkerhand 4 aufgebauten Lenkeranordnung ist es, daß die Länge der Lenkerarme zwischen ihren gestellfesten Anlenkstellen 8 und 9 einerseits und ihren jeweiligen Anlenkstellen an der Lenkerhand 4 andererseits und auch der gegenseitige Abstand der Anlenkstellen der Lenkerarme an der Lenkerhand 4 so gewählt sind, daß die Schwenkbewegungen der Lenkerarme 6 und 7 unter der Wirkung der aus der Kurbel 14, der Kurbelstange 13 und dem Winkelschenkel 12 gebildeten Antriebsverbindung dazu führen, daß sich die Anlenkstelle der Einschubfinger 2 am auskragenden Ende der Lenkerhand 4 etwa parallel über die Oberfläche der Basisplatte 1 hin bewegt.

Darüberhinaus wird dafür Sorge getragen, daß während eines bestimmten Teiles des Arbeitshubes der Handhabungsstation bzw. der Kuvertiereinrichtung, nämlich nahe dem Übergang vom Arbeitshub in den Rückhub, die Lenkerhand 4 etwa parallel zu sich selbst horizontal über die Basisplatte hin bewegt wird. Beide Bewegungscharakteristiken der Lenkerhand 4, die aufgrund ihrer besonderen Kopplung zu den gestellfesten Lagerungsstellen 8 und 9 über die unterschiedlich langen Lenkerarme 6 und 7 erreicht werden, führen dazu, daß die Einschubfinger 2 über die Basisplatte bzw. über darin vorgesehene Rillen im wesentlichen ruhig und stabil bewegt werden.

Die zumindest angenäherte Horizontalführung der Anlenkstellen der Einschubfinger 2 mittels einer lediglich Schwenklager aufweisenden Lenkeranordnung 5 führt zu einem einfachen, wenig störungsanfälligen und auch für hohe Arbeitsgeschwindigkeiten geeigneten Aufbau.

Anstelle der zuvor erwähnten Zuförderung von Einlagen 10 auf die Basisplatte 11 in Blickrichtung des Betrachters von Fig. 1 oder zusätzlich zu einer solchen Einlagenzuförderung kann die Zuförderung von Einlagen 10' mittels einer taktweise oder kontinuierlich angetriebenen Fördereinrichtung in Gestalt eines Förderbandes oder einer Förderkette 15 vorgenommen werden, dessen bzw. deren Förderrichtung auf dem Obertrum mit der Richtung des Arbeitshubes der Handhabungsstation bzw. der Kuvertiereinrichtung übereinstimmt. Förderfinger 16 der Förderkette oder des Förderbandes schieben auf dem Obertrum die Einlagen 10' vor sich her, wobei der Bewegungsweg der Förderfinger 16 mit Bezug auf die Lage quer zur Förderrichtung neben dem Bewegungsweg der Einschubfinger 2 parallel zu diesem Bewegungsweg verläuft, derart, daß die Einschubfinger 2 beim Arbeitshub und bei dem Rückhub an dem taktweise oder kontinuierlich vorwärts wandernden Förderfingern 16 vorbeigeführt werden können.

Haben die Einschubfinger 2 eine Einlage 10 in ein Kuvert 11 eingeschoben, so können sie in der Rückhubbewegung rasch hinter eine Augenblicksstellung eines der Förderfinger 16 gebracht werden und führen dann aufgrund einer entsprechenden Abstimmung der Antriebsgeschwindigkeiten der Kurbel 14 einerseits und eines Antriebs 17 für das Förderband oder die Förderkette 15 andererseits eine raschere Bewegung im Arbeitshub aus, als der Vorschub der Förderfinger 16 beträgt. Eine Einlage 10' wird daher nun durch die Einschubfinger 2 von dem zugehörigen Förderfinger 16 abgehoben, über die Basisplatte 1 geschoben und in das Kuvert 11 eingebracht. Zwischenzeitlich wandert der zurückgebliebene Förderfinger 16 über entsprechende Ausschnitte einer Deckplatte des Förderbandes oder der Förderkette und einen Ausschnitt der Basisplatte 1 auf das Untertrum des Förderbandes bzw. der Förderkette.

Einzelheiten der anhand von Fig. 1 bisher beschriebenen Handhabungsstation bzw. Kuvertiereinrichtung sind aus Fig. 2 zu erkennen, wobei in Fig. 2 für entsprechende Teile jeweils gleich Bezugszeichen wie in Fig. 1 verwendet sind.

Um einen möglichst großen Schwenkbereich der Lenkerarme 6 und 7 zuzulassen, müssen die jeweiligen Anlenkstellen an den bewegten Teilen und die Verbindung der gestellfesten Lagerung mit dem Gestell so ausgebildet sein, daß die Lenkerarme zumindest teilweise aneinander vorbeigeführt werden können.

Mit der Basisplatte 1 oder einem daran befestigten Gestellteil sind zwei Lagerwangen 18 und 19 fest verbunden, welche an ihren Enden mit Lageraugen 20 bzw. 21 versehen sind. In den Lageraugen 20 und 21 ist eine horizontal über der Basisplatte 1 verlaufende Achse 22 gelagert, auf welcher ein Winkelhebel 23, wie bei 24 angedeutet, verdrehungssicher befestigt ist. Der Winkelhebel 23 ist also in einer Radialebene zur Achse 22 präzise geführt.

Ein in der Stellung von Fig. 2 vertikal nach abwärts weisender Hebelschenkel bildet den vorerwähnten längeren Lenkerarm 6 und ein zu diesem im wesentlichen senkrecht orientierter Hebelschenkel bildet den vorerwähnten Winkelschenkel 12. Die Darstellung von Fig. 2 läßt auch die anhand von Fig. 1 beschriebenen Teile des Antriebsmechanismus, nämlich die Kuppelstange 13 und den Kurbelantrieb 14 erkennen.

Das untere Ende des Lenkerarmes 6 ist in der aus Fig. 2 ersichtlichen Weise gegabelt und an der Lenkerhand 4 zwischen deren Enden angelenkt. Ein abgeköpfter Teil 25 der Lenkerhand 4 dient zum gelenkigen Anschluß des Lenkerarmes 7 mit der geringeren Länge gegenüber der Längenabmessung des Winkelhebels 6.

Das obere Ende des Lenkerarmes 7 ist über das vorerwähnte Gelenk 9 an einem Bauwinkel 27 angeschlossen, der an der Lagerwange 28 befestigt ist. Aufgrund des relativ zur Schwenkrichtung der Lenkerarme 6 und 7 seitlichen Versatzes der Gelenkstelle 9 und auch der Anlenkung des Hebels 7 an der Abkröpfung 25 der Lenkerhand 4 können die Lenkerarme 6 und 7 zur Verwirklichung eines großen Schwenkbereiches aneinander vorbeigeführt werden.

Fig. 3 zeigt, daß die Basisplatte 1 mit Führungsrillen 30 versehen sein kann, welche in Richtung des Arbeitshubes der Handhabungsstation bzw. der Kuvertiereinrichtung über die Oberfläche der Basisplatte 1 hin verlaufen. Während des Arbeitshubes verschieben sich die Einschubfinger 2 in diesen Rillen 30 und werden an ihren Fingeransätzen 3 dadurch in den Rillen 30 gehalten, daß eine gemeinsame Schwenkwelle 31, mit denen die Einschubfinger 2 über ihre Fingeransätze 3 gekuppelt sind, innerhalb eines bestimmten Schwenkbereiches S gegenüber der die Schwenkwelle 31 haltenden Lenkerhand 4 im Gegenuhrzeigersinn vorgespannt ist. Dies kann durch eine in Fig. 3 etwa bei 32 angedeutete, die Schwenkwelle 31 umschlingende Schraubenfeder 32 geschehen, welche einerseits an einem fest auf der Schwenkwelle 31 sitzenden Stellring und andererseits an einer Verankerungsstelle der Lenkerhand 4 verankert ist. Diesbezügliche Einzelheiten lassen sich jedoch in der dem Fachmann geläufigen Art und Weise abwandeln.

Die einzelnen Einschubfinger 2 und ihre Fingeransätze 3 sind jedoch nicht absolut drehfest mit der Schwenkwelle 31 gekuppelt. Vielmehr erfolgt die Kopplung über ein geringes Drehspiel s unter Federbelastung durch Vorspannmittel in Gestalt von die Schwenkwelle 31 umschlingenden Schraubenfedem 33, die einerseits an fest auf der Schwenkwelle 31 sitzenden Stellringen und andererseits an Verankerungsstellen der Fingeransätze 3 verankert sind.

Am dem Betrachter zugekehrten Ende der Schwenkwelle 31 oder an einem der Einschubfingeransätze 3 ist versetzt eine Tastrolle 34 angeordnet, welche mit einer anhebbaren und absenkbaren Leitkulisse 35 derart zusammenwirkt, daß während des Arbeitshubes die Einschubfinger 2 sich abgesenkt in den Rillen 30 der Basisplatte 1 bewegen, während bei dem Rückhub die Tastrolle 34 in Zusammenwirkung mit der Leitkulisse 35 bewirkt, daß die Schwenkwelle 31 sich mit Bezug auf die Darstellung von Fig. 3 im Uhrzeigersinn verschwenkt und die Einschubfinger 3 mit ihren Ansätzen 3 im Uhrzeigersinn hochschwenkt. Auch diesbezügliche Einzelheiten sind dem Fachmann an sich bekannt.

Bei der Ausführungsform nach Fig. 3 ist die Basisplatte 1 durch einen quer zum Arbeitshub der Handhabungsstation bzw. der Kuvertiereinrichtung verlaufenden Schlitz 36 unterteilt, der zum Durchtritt von Förderfingern 37 einer unter der Basisplatte 1 hindurchlaufenden Förderkette 38 dient.

Sollen bestimmte Einlagen oder zu handhabende Gegenstände während eines Arbeitshubs der in Fig. 3 gezeigten Einrichtung nicht von den Einschubfingern 2 erfaßt werden, so wird durch entsprechende Betätigung der Leitkulisse 35 dafür Sorge getragen, daß die Einschubfinger 2 auch während des Arbeitshubes und nicht nur während des Rückhubes von der Basisplatte 1 abgehoben bleiben. Es wird dann die Förderkette 8 in Betrieb gesetzt und die Förderfinger 37, welche über das Niveau der Oberfläche der Basisplatte 1 durch den Schlitz 36 aufragen, fördern solche liegengebliebenen Einlagen in Förderrichtung der Transportkette 28 weiter, um sie anderen Bearbeitungsstationen, etwa anderen Kuvertiereinrichtungen zuzuführen, wie dies beispielsweise aus der DE-OS 195 00 746 bekannt ist.

Es zeigt sich nun bei Handhabungsstationen bzw. Kuvertiereinrichtungen der vorliegenden angegebenen Art, daß die Einschubfinger 2 zuverlässige Laufeigenschaften auf der Basisplatte 1 auch dann aufweisen, wenn die Basisplatte durch Querschlitze nach der Art des Schlitzes 36 unterbrochen ist. In keiner Betriebsphase hat die untere, in der Rille 3 verlaufende Nase der Einschubfinger 2 das Bestreben, sich während des Arbeitshubes von der Basisplatte 1 abzuheben und den hinteren Rand des zu fördernden Gegenstandes bzw. der zu fördernden Anlage zu verlieren.

## Patentansprüche

1. Handhabungseinrichtung zum Bewegen von blattartigen Gegenständen auf einem geradlinigen, begrenzten Handhabungsweg, insbesondere Kuvertiereinrichtung zum Einschub von Einlagen (10) in Kuverts (11), mit einer gestellfest oberhalb einer horizontalen Basisplatte (1) gelagerten Lenkeranordnung (5), die von einer Antriebseinrichtung (12, 13, 14) zur Erzeugung von Schwenkbewegungen des unteren Teils der Lenkeranordnung etwa in Richtung des Handhabungsweges verschwenkbar ist, und mit am unteren Teil der Lenkeranordnung (5) schwenkbaren, von Federmitteln (32) nach abwärts vorgespannten Fingern (2, 3), deren äußere Enden (2) während eines Arbeitshubes auf der Basisplatte aufliegen und während des Rückhubes von der Basis gemeinsam mittels einer Leitkulissenanordnung (34, 35) abgehoben werden, **dadurch gekennzeichnet, daß** die Lenkeranordnung (5) zwei gestellfest oberhalb der Basisplatte (1) gelagerte Lenkerarme (6, 7) unterschiedlicher Länge und eine an deren unteren Enden über Gelenke angeschlossene Lenkerhand (4) aufweist, an deren über ihre Anlenkstelle für den längeren der Lenkerarme (6, 7) hinausstehenden freien Abschnitt die Finger (2, 3) angelenkt sind, und daß die Längen des längeren Lenkerarms (6), des kürzeren Lenkerarms (7) und des Abstandes der Gelenke an der Lenkerhand (4) so bemessen sind, daß die Anlenkstelle der Finger (2, 3) an dem freien Abschnitt der Lenkerhand (4) mindestens auf einem wesentlichen Teil des Arbeitshubes etwa horizontal über die Basisplatte (19) bewegt wird.

2. Einrichtung nach Anspruch 1, **dadurch gekennzeichnet, daß** die Antriebseinrichtung (13, 14) über ein von einer Kurbel (14) betätigtes Antriebsgestänge (13) an einem im Winkel vom gelenknahen oberen Ende eines der Lenkerarme (6, 7) abstehenden Winkelschenkel (12) angreift.

3. Einrichtung nach Anspruch 1 oder 2, **dadurch gekennzeichnet, daß** die insbesondere rillenförmigen Bahnen der Finger (2) auf der Basisplatte (1) einen quer verlaufenden Schlitz (36) in der Basisplatte für den Durchtritt von Förderfingem (37) einer quer unter der Basisplatte durchverlaufenden Förderkette (38) für die zu fördernden Gegenstände bzw. für zu fördernde Gegenstände kreuzen.

4. Einrichtung nach einem der Ansprüche 1 bis 3, **dadurch gekennzeichnet, daß** ein Förderband oder eine Förderkette (15) für die zu fördernden Gegenstände (10) auf der von den Fingern (2, 3) abgewandten Seite der Handhabungseinrichtung in Richtung der Handhabung fördernd an die Handhabungseinrichtung herangeführt ist, wobei der Weg von Förderfingern (16) dieses Förderbandes bzw. dieser Förderkette im Anfangsabschnitt des Arbeitshubes der Lenkeranordnung zwischen den Wegen der Finger (2, 3) der Handhabungseinrichtung verläuft.

5. Einrichtung nach Anspruch 4, **dadurch gekennzeichnet, daß** die Fördergeschwindigkeit des Förderbandes oder der Förderkette (15) auf die Geschwindigkeit der Lenkeranordnung (5) der Handhabungseinrichtung so abgestimmt ist, daß im Anfangsabschnitt des Arbeitshubes die Finger (2, 3) sich von hinten an den hinteren Rand der von den Förderfingern (16) vorwärts geschobenen, zu handhabenden Gegenstände anlegen und dann unter Überholung der Förderfinger vorwärtsschieben, die dann jeweils bei Fortschritt des Förderbandes bzw. der Förderkette (16) unter das Niveau der Basisplatte (1) absinken.

6. Einrichtung nach Anspruch 4 oder 5, **dadurch gekennzeichnet, daß** das Förderband bzw. die Förderkette kontinuierlich antreibbar ist.

7. Einrichtung nach einem der Ansprüche 1 bis 6, **dadurch gekennzeichnet, daß** die Finger (2, 3) auf einer gemeinsamen Welle (31) mit geringem Drehspiel (s), das von Vorspannmitteln (33) zwischen Finger und Welle belastet ist, befestigt sind, und daß die Welle (31) in Lagern der Lenkerhand (4) innerhalb eines bestimmten Schwenkbereichs (S) drehbar gehalten ist, wobei dieser Schwenkbereich durch weitere Spannmittel (32) zwischen Welle und Lenkerhand belastet ist.

## Claims

1. Handling apparatus for moving sheet-like articles on a rectilinear, defined handling path, in particular an inserter for pushing inserts (10) into envelopes (11), having a link arrangement (5) which is framework-mounted above a horizontal base plate (1) and can be pivoted by a drive apparatus (12, 13, 14) for producing pivot movements of the bottom part of the link arrangement substantially in the direction of the handling path, and having, on the bottom part of the link arrangement (5), pivotable fingers (2, 3) which are prestressed downwards by spring means (32) and of which the outer ends (2) rest on the base plate during an operating stroke and, during the return stroke, are raised off together from the base by means of a control guide arrangement (34, 35), **characterized in that** the link arrangement (5) has two link arms (6, 7), which are framework-mounted above the base plate (1) and are of different lengths, and a link hand (4), which is connected to the bottom ends of the link arms via articulations and has the fingers (2, 3) articulated on its free section, which projects beyond its point of articulation for the longer of the two link arms (6, 7), and **in that** the length of the longer link arm (6), of the shorter link arm (7) and of the spacing between the articulations on the link hand (4) are dimensioned such that the point of articulation of the fingers (2, 3) on the free section of the link hand (4) is moved approximately horizontally over the base plate (1) at least for a considerable part of the operating stroke.

2. Apparatus according to Claim 1,
**characterized in that** the drive apparatus (13, 14) acts, via a drive linkage (13) actuated by a crank (14), on an angle leg (12) which projects at an angle from the top end of one of the link arms (6, 7), in the vicinity of articulation.

3. Apparatus according to Claim 1 or 2,
**characterized in that** the preferrably groove-like paths of the fingers (2) on the base plate (1) intersect a transversely running slot (36) in the base plate for the through-passage of conveying fingers (37) of a conveying chain (38), extending through transversely beneath the base plate, for (the) articles which are to be conveyed.

4. Apparatus according to one of Claims 1 to 3, **characterized in that**, on that side of the handling apparatus which is opposite the side on which the fingers (2, 3) are located, a conveying belt or a conveying chain (15) for articles (10') to be conveyed, extends up to the handling apparatus, said conveying belt or conveying chain having a feeding direction corresponding to the handling direction of the handling apparatus, the path of conveying fingers (16) of said conveying belt or conveying chain extending, between the paths of the fingers (2, 3) of the handling apparatus in the initial section of the operating stroke of the link arrangement.

5. Apparatus according to Claim 4,
**characterized in that** the conveying speed of the conveying belt or of the conveying chain (15) is coordinated with the speed of the link arrangement (5) of the handling apparatus such that, in the initial section of the operating stroke, the fingers (2, 3) engage from behind with the trailing edge: of the articles to be handled as such articles are pushed forwards by the conveying fingers (16) of the conveying belt or conveying chain (15), and then advance forwards, overriding the conveying fingers of the conveying belt or conveying chain (15), said conveying fingers of the conveying belt or conveying chain (15), then being respectively lowered beneath the level of the base plate (1) as the conveying belt or the conveying chain (16) continues its operation.

6. Apparatus according to Claim 4 or 5,
**characterized in that** the conveying belt or the conveying chain can be driven continuously.

7. Apparatus according to one of Claims 1 to 6, **characterized in that** the fingers (2, 3) are fastened on a common shaft (31) with a small amount of rotary play (s), with loading by prestressing means (33) between the finger and shaft, and **in that** the shaft (31) is retained in bearings of the link hand (4) such that it can be rotated within a certain pivot region (S), said pivot region being subjected to loading by further stressing means (32) between the shaft and the link hand.

## Revendications

1. Dispositif de manutention pour déplacer des objets en forme de feuille sur un parcours de manutention rectiligne limité, en particulier dispositif de mise sous enveloppe pour insérer des objets (10) dans des enveloppes (11), avec un dispositif de guidage (5) solidaire d'un bâti disposé au-dessus d'une plaque de base horizontale (1) et qui peut être pivoté par un dispositif d'entraînement (12, 13, 14) pour créer des déplacements de pivotement de la partie inférieure du dispositif de guidage sensiblement dans la direction du parcours de manutention, et avec des doigts (2, 3) aptes à pivoter sur la partie inférieure du dispositif de guidage (5), précontraints vers le bas par des moyens à ressort (32) et dont les extrémités extérieures (2) reposent sur la plaque de base pendant une course de travail et sont relevées ensemble de la base au moyen d'un agencement à coulisse de guidage (34, 35) pendant la course de retour, **caractérisé en ce que** le dispositif de guidage (5) présente deux bras de guidage (6, 7) de longueurs différentes solidaires d'un bâti disposé au-dessus de la plaque de base (1), et une main de guidage (4) reliée à l'extrémité inférieure du bras de guidage par des articulations, les doigts (2, 3) étant articulés sur la partie libre de la main de guidage qui déborde au-delà du point d'articulation du plus long des bras de guidage (6, 7) sur la main de guidage, et **en ce que** les longueurs du long bras de guidage (6), du court bras de guidage (7) et de l'écart entre les articulations de la main de guidage (4) sont dimensionnées de telle sorte que sur au moins une partie essentielle de la course de travail, le point d'articulation des doigts (2, 3) sur la partie libre de la main de guidage (4) est déplacé sensiblement à l'horizontale au-dessus de la plaque de base (19).

2. Dispositif selon la revendication 1, **caractérisé en ce que** le dispositif d'entraînement (13, 14) s'engage par l'intermédiaire d'une tringle d'entraînement (13) actionnée par une manivelle (14) sur une branche coudée (12) qui déborde du coude de l'extrémité supérieure, proche de l'articulation, de l'un des bras de guidage (6, 7).

3. Dispositif selon la revendication 1 ou 2, **caractérisé en ce que** les pistes, en particulier en forme de rainure, ménagées sur la plaque de base (1) pour les doigts (2) croisent une fente (36) qui s'étend transversalement dans la plaque de base pour permettre le passage de doigts d'avancement (37) d'une chaîne (38) pour le transport de l'objet à avancer resp. des objets à avancer, qui s'étend transversalement en dessous de la plaque de base.

4. Dispositif selon l'une des revendications 1 à 3, **caractérisé en ce que** sur le côté du dispositif de manutention qui n'est pas tourné vers les doigts (2, 3), une bande ou une chaîne (15) pour le transport des objets (10') à avancer est guidée pour avancer sur le dispositif de manutention dans la direction de manutention, le déplacement des doigts de transport (16) de cette bande ou de cette chaîne de transport s'étendant entre les parcours des doigts (2, 3) du dispositif de manutention dans la partie initiale de la course de travail du dispositif de guidage.

5. Dispositif selon la revendication 4, **caractérisé en ce que** la vitesse d'avancement de la bande de transport ou de la chaîne de transport (15) est accordée à la vitesse du dispositif de guidage (5) du dispositif de manutention, de telle sorte que dans la partie initiale de la course de travail, les doigts (2, 3) s'appuient par l'arrière sur le bord arrière des objets à manutentionner qui sont avancés vers l'avant par les doigts de transport (16), et s'avancent ensuite en dépassant les doigts d'avancement qui ensuite s'abaissent chaque fois en dessous du niveau de la plaque de base (1) lorsque la bande de transport ou la chaîne de transport (16) poursuit son avancement.

6. Dispositif selon la revendication 4 ou 5, **caractérisé en ce que** la bande ou la chaîne de transport peuvent être entraînées en continu.

7. Dispositif selon l'une des revendications 1 à 6, **caractérisé en ce que** les doigts (2, 3) sont fixés sur un arbre commun (31) avec un léger jeu en rotation (s) qui est sollicité par des moyens de précontrainte (33) prévus entre les doigts et l'arbre, et **en ce que** l'arbre (31) est monté dans des paliers de la main de guidage (4) de manière à pouvoir pivoter à l'intérieur d'une plage définie de pivotement (S), cette plage de pivotement étant sollicitée par d'autres moyens de serrage (32) prévus entre l'arbre et la main de guidage.
